# EUROPÄISCHE PATENTSCHRIFT

(11) **EP 1 494 507 B1**
(45) Veröffentlichungstag und Bekanntmachung des Hinweises auf die Patenterteilung: **28.08.2013**
(21) Anmeldenummer: 04013161.7
(22) Anmeldetag: 03.06.2004
(51) Int. Cl.: H05B 37/02, H04B 3/54

(54) **Digitale Schnittstelle mit Potentiometer**
Digital interface with a potentiometer
Interface numérique avec un potentiomètre

(30) Priorität: 01.07.2003 DE 10329683
(43) Veröffentlichungstag der Anmeldung: 05.01.2005
(73) Patentinhaber: Tridonic GmbH & Co KG, 6851 Dornbirn (AT)
(72) Erfinder: Reinhold, Juen, 6850 Dornbirn (AT)
(74) Vertreter: Rupp, Christian

(56) Entgegenhaltungen:
- EP-A- 1 128 711
- CA-A- 2 345 456
- US-A- 5 539 281
- US-A- 5 614 811
- US-A- 5 872 429
- US-A- 5 945 789
- US-B1- 6 218 787
- US-B1- 6 229 271

## Beschreibung

Die Erfindung bezieht sich allgemein auf eine Schnittstelle für ein Lampen-Betriebsgerät, insbesondere für ein Vorschaltgerät für eine Gasentladungslampe, auf Lampen-Betriebsgeräte mit derartigen Schnittstellen sowie auf Verfahren zur Erzeugung von Steuerbefehlen, insbesondere Dimmbefehlen für ein Lampen-Betriebsgerät. Ähnliche Schnittstellen sind bekannt aus Druckschriften US 5 611 811 und EP 1 128 711.

Einem Benutzer soll somit die Möglichkeit gegeben werden, manuell über eine digitale Schnittstelle Steuerbefehlre, insbesondere Dimmbefehle für ein EVG, einzugeben.

Aus der EP 0 641 148 A1 ist es allgemein bekannt, mittels einer analogen Phasen-Anschnitttechnik ein Dimmen eines elektronischen Vorschaltgeräts zum Versorgung einer Last, wie beispielsweise einer Lampe, auszuführen.

Auch der deutschen Patentanmeldung 197 08 784 ist ein elektronisches Vorschaltgerät bekannt, das (in der Ausführungsform gemäss Figur 7) eine Schnittstellenvorrichtung aufweist. Diese Schnittstellenvorrichtung kann dabei über Tastersignale bzw. Schaltersignale wie auch über digitale Steuersignale angesteuert werden. Im Falle eines angeschlossenen Tasters kann dann ein angeschlossenes elektronisches Vorschaltgerät durch einen (kurzen bzw. langen) Tastendruck ein- bzw. ausgeschaltet werden. In gleicher Weise ist jedoch auch ein DSI (Digital Signal Interface)-Betrieb möglich, bei dem bestimmte digitale Befehle beispielsweise Sollwerte für eine Helligkeitsregelung etc. übermitteln.

Bei der aus der DE 197 08 784 bekannten Schnittstellenvorrichtung ist es nachteilig, dass bei Anschluss eines mit Netzspannung versorgten Tasters oder Schalters an die Schnittstellenvorrichtung der Benutzer diejenige Betätigungsdauer des Tasters oder Schalters wählen muss, die dem vom Benutzer gewünschten Dimmwert entspricht. Mit anderen Worten, der Benutzer muss geistig einen Dimmwert in eine Betätigungsdauer für den Taster oder Schalter umrechnen.

Ausgehend von diesem Stand der Technik ist es Aufgabe der vorliegenden Erfindung, die manuelle Eingabe von Steuerbefehlen (bspw. Dimm-Sollwerte) für elektronische Vorschaltgeräte mit einer digitalen Schnittstelle intuitiver zu gestalten. Weiterhin ist es Aufgabe der vorliegenden Erfindung, eine einfache Möglichkeit bereit zu stellen, mittels einer digitalen Schnittstelle ein derartiges Betriebsgerät zu dimmen.

Diese Aufgabe wird erfindungsgemäß durch die Merkmale der unabhängigen Ansprüche gelöst. Die abhängigen Ansprüche bilden den zentralen Gedanken der Erfindung in besonderes vorteilhafter Weise weiter.

Erfindungsgemäß ist also eine Schnittstelle für ein Lampen-Betriebsgerät, insbesondere für ein Vorschaltgerät (EVG) für Gasentladungslampen vorgesehen. Die Schnittstelle weist dabei zwei eingangsseitige Anschlüsse eines digitalen Steuereingangs sowie eine Auswertelogik auf, die grundsätzlich sowohl an den Anschlüssen anliegenden Digitalsignale wie auch Netzspannungssignale verarbeiten kann. An dem digitalen Steuereingang ist dabei ein Spannungsteiler oder ein Potentiometer zur kontinuierlichen Einstellung der Amplitude der an den Anschlüssen des digitalen Steuereingangs anliegenden Netzspannung vorgesehen. Das Einstellen eines Potentiometers in der Art eines Dimmers ist für den Benutzer intuitiver, da nunmehr eine Stellung (bspw. eine Drehstellung) und nicht mehr eine zeitliche Dauer den gewünschten Dimmwert wiedergibt.

Weiterhin kann die Schnittstelle Mittel zur Umsetzung der Amplitude der anliegenden Netzspannung in einer Pulsbreiten-Information aufweisen.

Die Auswertelogik kann dazu ausgelegt sein, die (digitale) Pulsbreiten-Information in Steuerbefehle für ein Lampen-Betriebsgerät umzusetzen. Insbesondere kann die Auswertelogik dazu ausgelegt sein, die Pulsbreiten-Information in Dimm-Stellwerte für ein Lampen-Betriebsgerät umzusetzen.

Zener-Dioden können dabei die anliegende Netzspannung an der digitalen Schnittstelle einer bipolaren Schwellenwertbildung unterziehen.

Gemäß einem weiteren Aspekt der vorliegenden Erfindung ist ein Lampen-Betriebsgerät, insbesondere ein dimmbares Vorschaltgerät für Gasentladungslampen vorgesehen, das eine Schnittstelle der oben angeführten Art aufweist.

Schließlich schlägt die Erfindung auch ein Verfahren zur Erzeugung von Dimmbefehlen für ein Lampen-Betriebsgerät, insbesondere für ein Vorschaltgerät für Gasentladungslampen vor. Dabei wird die Amplitude einer an einer digitalen Schnittstelle anliegenden Netzspannung erfasst und die Amplitudenhöhe in eine digitale Pulsbreiten-Information umgesetzt, die wiedergibt, wie lange die Amplitude der Netzspannung eines vorgegebenen Schwellenwert überschritten oder unterschritten hat. Diese Pulsbreiten-Information kann dann digital als Dimmbefehl für das Lampen-Betriebsgerät verarbeitet werden.

Die Amplitude der anliegenden Netzspannung kann dabei kontinuierlich einstellbar sein.

Die Umsetzung der Amplitudenhöhe in eine digitale Pulsbreiten-Information kann insbesondere mittels einer Zenerdioden-Schaltung erfolgen.

Weitere Merkmale, Vorteile und Eigenschaften der vorliegenden Erfindung werden nunmehr Bezug nehmend auf die Figuren der begleitenden Zeichnungen sowie die folgende Beschreibung von Ausführungsbeispielen näher erläutert.
- Fig. 1: zeigt eine Detailansicht eines ersten Ausführungsbeispiels der vorliegenden Erfindung,
- Fig. 2: zeigt ein Ausführungsbeispiel der vorliegenden Erfindung, bei der die Auswertelogik (AL) in ein Vorschaltgerät (EVG) für Lampen integriert ist, und
- Fig. 3: zeigt Zeitablaufsdiagramme bzgl. der am digitalen Steuereingang anliegenden Spannung (U_{SE}) und der daraus entstehenden Pulsbreitenmodulation (PWM).
wie in Figur 1 ersichilich, weist eine Schnittstellenvorrichtung gemässe der vorliegenden Erfindung dabei zwei eingangsseitige Anschlüsse U_{IN1}, U_{IN2} eines digitalen Steuereingangs SE auf. An diese eingangsseitigen Anschlüsse U_{IN1}, U_{IN2} können grundsätzlich Digitalsignale beispielsweise mit einer maximalen Amplitude zwischen 20 und 30 Volt oder aber Netzspannungsignale angelegt werden. Die Erfindung betrifft dabei den Fall, dass Signale ausgehend von einer Netzspannung an den digitalen Steuereingang SE angelegt werden.

Die Schnittstellenvorrichtung bereitet diese an den eingangsseitigen Anschlüssen U_{IN1}, U_{IN2} anliegenden Signale derart auf, dass unabhängig von der Natur der anliegenden Signale an einem ausgangsseitigen Anschluss OUT ein Digitalsignal ausgegeben wird, dessen logischer Wert dem des an den eingangsseitigen Anschlüssen U_{IN1}, U_{IN2} anliegenden Signals entspricht. Das von der Schnittstellenvorrichtung ausgegebene digitale Logiksignal kann dann beispielsweise von einem folgenden Controller ausgewertet werden, der wiederum ein angeschlossenes elektronisches Gerät, wie beispielsweise ein Lampenbetriebsgerät (z. B. elektronisches Vorschaltgerät EVG) oder LED-Betriebsgerät entsprechend ansteuert.

Die Eingangsseite (Anschlüsse U_{IN1}, U_{IN2}) und die Ausgangsseite (OUT) der erfindungsgemässen Schnittstellenvorrichtung sind voneinander galvanisch getrennt, was schematisch durch das Element GT dargestellt ist. Als Element GT zur galvanischen Trennung (Potentialtrennung) kommen dabei beispielsweise Optokoppler, Übertrager und Pegelversatzstufen infrage.

Einer der eingangsseitigen Anschlüsse U_{IN2} kann direkt mit diesem Element zur galvanischen Trennung GT verbunden sein. Zwischen dem anderen eingangsseitigen Anschluss U_{IN1} und diesem Element GT können dagegen ein Ohm'scher Widerstand R1, ein Element mit positiven Temperaturkoeffizienten (PTC-Element) PCT sowie zwei (optionale) Zenerdioden D1, D2 in Serie geschaltet sein.

Die Ausgangssignale des Elements GT zur galvanischen Trennung werden einer AuswertelogiK AL zugeführt, die einen Komparator KOMP aufweist. Der Komparator KOMP vergleicht das Ausgangssignal des Elements GT zur galvanischen Trennung (Eingang 3 des Komparators) mit einem an dem invertierten Eingang 2 anliegenden Referenz- oder Schwellenwertsignals des Komparators KOMP. Abhängig von dem Vergleich gibt der Komparator KOMP dann das Logiksignal OUT beispielsweise an den Controller weiter.

Bei dem Aufbau der in der Figur 1 dargestellten Schnittstellenvorrichtung wurde insbesondere darauf geachtet, dass verhältnismässig wenige und kostengünstige Bauteile verwendet werden. Wie im folgenden erläutert werden wird, weist eine derartige Schnittstellenvorrichtung dennoch die erforderliche Festigkeit gegenüber einer dauerhaft anliegenden Netzspannung auf sowie gegenüber Spannungsspitzen (Bursts) auf.

Der Ohm'sche Widerstand R1 muss bei Anliegen eines Netzspannungs-Signals so lange elektrische Energie in Wärme umsetzen, bis das PTC-Element sich erwärmt und in den hochohmigen Zustand übergeht, wodurch der Strom durch diesen Pfad wieder abfällt.

Die Zenerdioden D1, D2 dienen zur Definition des Low-Pegels des Digitalsignals.

Für die vorliegende Erfindung ist es grundsätzlich ausreichend, dass die Schnittstelle dazu ausgelegt ist, ein von einem Netzspannungssignal abgeleitetes Analogsignal an dem digitalen Steuereingang zu verarbeiten.

Wie in Fig. 1 ersichtlich ist an dem digitalen Steuereingang SE ein Spannungsteiler (Potentiometer) ST vorgeschaltet, der mit Netzspannung U_{NETZ} versorgt ist. Mittels diese Spannungsteilers ST ist es möglich, die Amplitude der an dem digitalen Steuereingang anliegenden Netzspannung U_{NETZ} im Wesentlichen kontinuierlich einzustellen. Im übrigen sind auch andere Mittel denkbar, um die Amplitude der zugeführten Netzspannung zu verändern.

Fig. 2 zeigt eine Abwandlung von Fig. 1 dahingehend, dass die Auswertelogik AL gemäß Fig. 2 Teil des Betriebsgeräts EVG ist. Indessen ist auch gemäß Fig. 2 vorgesehen, dass an dem digitalen Steuereingang SE der Schnittstelle ES, d.h. genauer gesagt an den beiden eingangsseitigen Anschlüssen U_{IN1}, U_{IN2} ein Spannungsteiler ST angeschlossen ist, der mit der Netzspannung U_{NETZ} versorgt ist.

Wie nunmehr bezugnehmend auf Fig. 3 erläutert werden wird, sorgt eine Schaltung in der Schnittstelle ES (beispielsweise die Zenerdioden-Schaltung D1, D2, gemäß Fig. 1) dafür, dass die (analoge) Amplitudeninformation am Ausgang des Spannungsteilers ST und somit am Eingang des digitalen Steuereingangs SE der Schnittstelle IS in eine (digitale) Pulsbreitenmodulation umgesetzt wird, die der Auswertelogik AL zugeführt wird und von dieser wiederum in Steuersignale für ein angeschlossenen Betriebsgerät EVG umgesetzt wird. Insbesondere kann die Amplitudeninformation, die vom Benutzer mittels des Potentiometers ST eingestellt wird, in eine Pulsbreiten-Information und dann durch die Auswertelogik in Dimm-Stellwerte für ein Vorschaltgerät umgesetzt werden. Die Einstellung der Amplitude kann dabei mittels des Spannungsteiler /Potentiometers ST stufenlos erfolgen.

In Fig. 3 ist der Fall geschildert, dass der Scheitelwert der am digitalen Steuereingang SE anliegenden Spannung einmal einen Wert U_{MAX1} und zu einem anderen Zeitpunkt den kleineren Wert (U_{MAX2} < U_{MAX1}) aufweist. Der Scheitelwert der an dem digitalen Steuereingang SE kann bspw. von einem Benutzer per Hand and einem Potentiometer eingestellt werden. In der Schnittstellenschaltung ES wird beispielsweise mittels der in Fig. 1 dargestellten Zenerdioden-Schaltung D1, D2 eine Schwellenwertbildung +- U_{TH} durchgeführt. Das Eingangssignal der Auswertelogik AL sieht dementsprechend schematisch wie in Fig. 3, untere Abbildung, aus. Bei einer hohen Amplitude U_{MAX1} der am digitalen Steuereingang SE anliegenden Wechselspannung ergibt sich ein PWM-Signal mit verhältnismäßig hoher Einschaltdauer t₁ und entsprechend einem grossen Tastverhältnis.

Wenn dagegen mittels des Potentiometers/Spannungsteilers ST die Amplitude des an dem digitalen Steuereingang SE der Schnittstelle ES anliegenden Wechselspannung auf einen Wert U_{MAX2} < U_{MAX1} gedämpft wird, ergibt sich, wie in Fig. 3, untere Abbildung, dargestellt, am Eingang der Auswertelogik AL ein PWM-Signal mit einer verringerten Einschaltdauer t2 < t1 und entsprechend verringertem Tastverhältnis.

Das Tastverhältnis wird dann von der Auswertelogik AL anhand einer in ihr implemetierten Tabelle oder Funktion in Dimm-Stellewerte, Ein-/Aus-Befehle etc. umgesetzt.

Mittels der Erfindung kann also ein dimmbares Vorschaltgerät mit einer Schnittstelle realisiert werden, welche sowohl mit digitalen Steuersignalen (z.B. DALI, DSI) wie auch mit einer kontinuierlich einstellbaren Netzspannung gedimmt werden kann. Die Netzspannung U_{NETZ} wird dabei über einen Spannungsteiler ST den digitalen Steuereingang SE der Schnittstelle SI zugeführt.

Je nach Stellung des Potentiometers ST ändert sich auch die Spannung am digitalen Steuereingang SE. Die Schnittstellenschaltung SE leitet diese variable Spannung bzw. eine äquivalentes Signal über eine galvanische Kopplung GK der Auswertelogik AL zu. Die Auswertelogik AL sorgt dann dafür, dass beispielsweise eine Lampe entsprechend den am digitalen Steuereingang SE anliegenden Signalamplitude gedimmt wird.

Die Erfindung kann beispielsweise in einfacher Weise bei dimmbaren Stehleuchten verwendet werden, welche in vielen Fällen bereits mit einem Potentiometer/Dimmer ausgestattet sind.

## Patentansprüche

1. Schnittstelle für ein Lampen-Betriebsgerät, insbesondere für ein Vorschaltgerät (EVG) für Gasentladungslampen, aufweisend einen digitalen Steuereingangs (SE) und eine Auswertelogik (AL) zur Verarbeitung von an den Anschlüssen anliegende Signalen und zur Ausgabe von Steuerbefehlen,
**gekennzeichnet durch**
einen mit dem digitalen Steuereingang (SE) verbundenen und mit Netzspannung versorgten einstellbaren Spannungsteiler (ST) zur Einstellung der Amplitude einer an dem digitalen Steuereingang anliegenden Netzspannung, wobei die Amplitudeninformation in Dimm-Stellwerte umgesetzt wird.

2. Schnittstelle nach Anspruch 1,
**gekennzeichnet durch**
Mittel (D1, D2) zur Umsetzung der Amplitude der anliegenden Netzspannung in eine Pulsbreiteninformation.

3. Schnittstelle nach Anspruch 2,
**dadurch gekennzeichnet,**
**dass** die Auswertelogik (AL) dazu ausgelegt ist, die Pulsbreiteninformation in Steuerbefehle für ein Lampen-Betriebsgerät umzusetzen.

4. Schnittstelle nach Anspruch 2,
**dadurch gekennzeichnet,**
**dass** die Auswertelogik (AL) dazu ausgelegt ist, die Pulsbreiteninformation in Dimm-Stellwerte für ein Lampen-Betriebsgerät (EVG) umzusetzen.

5. Schnittstelle nach einem der vorhergehenden Ansprüche,
**gekennzeichnet durch**
Zenerdioden (D1, D2), die die anliegende Netzspannung einer bipolaren Schwellenwertbildung unterziehen.

6. Lampen-Betriebsgerät, insbesondere ein dimmbares Vorschaltgerät (EVG) für Gasentladungslampen, aufweisend eine Schnittstelle (SI) nach einem der vorhergehenden Ansprüche.

7. Verfahren zur Erzeugung von Steuerfehlen für ein Lampen-Betriebsgerät, insbesondere für ein Vorschaltgerät für Gasentladungslampen, mit einer digitalen Schnittstelle (SI), aufweisend die folgenden Schritte:
- Erfassen der Amplitude einer an der digitalen Schnittstelle (SI) anliegenden Wechselspannung zur Umsetzung der Amplitudeninformation in Dimm-Stellwerte,
- Umsetzung (D1,D2) der Amplitudenhöhe der Wechselspannung in eine digitale Pulsbreiteninformation, die wiedergibt, wie lange die Amplitude der Wechselspannung einen vorgegebenen Schwellenwert überschreitet, und
- digitale Umsetzung (AL) der Pulsbreiteninformation in einen Steuerbefehl für das Lampen-Betriebsgerät (EVG).

8. Verfahren nach Anspruch 7,
**gekennzeichnet durch** den Schritt:
Umsetzen (D1, D2) der Pulsbreiteninformation in Dimm-Stellwerte für ein Lampen-Betriebsgerät.

9. Verfahren nach Anspruch 7 oder 8,
**dadurch gekennzeichnet,**
**dass** die Amplitude der anliegenden Netzspannung kontinuierlich einstellbar (ST) ist.

10. Verfahren nach einem der Ansprüche 7 bis 9,
**dadurch gekennzeichnet,**
**dass** die Umsetzung der Amplitudenhöhe in eine digitale Pulsbreiteninformation mittels einer Zenerdioden-Schaltung (D1, D2) erfolgt.

## Claims

1. Interface for a lamp operating device, in particular for a ballast (EVG) for gas discharge lamps, having a digital control input (SE) and an evaluation logic (AL) for processing signals present at the terminals and for outputting control commands, **characterized by** an adjustable voltage divider (ST) voltage, connected to the digital control input (SE) and supplied with network for adjusting the amplitude of a network voltage applied to the digital control input, the amplitude information being converted into dimming setting values.

2. Interface according to Claim 1, **characterized by** means (D1, D2) for converting the amplitude of the applied network voltage into an item of pulse width information.

3. Interface according to Claim 2, **characterized in that** the evaluation logic (AL) is designed to convert the pulse width information into control commands for a lamp operating device.

4. Interface according to Claim 2, **characterized in that** the evaluation logic (AL) is designed to convert the pulse width information into dimming setting values for a lamp operating device (EVG).

5. Interface according to one of the preceding claims, **characterized by** Zener diodes (D1, D2) which subject the applied network voltage to a bipolar thresholding.

6. Lamp operating device, in particular a dimmable ballast (EVG), for gas discharge lamps, having an interface (SI) according to one of the preceding claims.

7. Method for generating control commands for a lamp operating device, in particular for a ballast for gas discharge lamps, with a digital interface (SI), having the following steps:
- acquiring the amplitude of an AC voltage, applied to the digital interface (SI), for converting the amplitude information into dimming setting values,
- converting (D1, D2) the amplitude level of the AC voltage into an item of digital pulse width information which represents how long the amplitude of the AC voltage overshoots a prescribed threshold value, and
- digital converting (AL) of the pulse width information into a control command for the lamp operating device (EVG).

8. Method according to Claim 7, **characterized by** the step of:
converting (D1, D2) the pulse width information into dimming setting values of a lamp operating device.

9. Method according to Claim 7 or 8, **characterized in that** the amplitude of the applied network voltage can be continuously adjusted (ST).

10. Method according to one of Claims 7 to 9, **characterized in that** the conversion of the amplitude level into an item of digital pulse width information is performed by means of a Zener diode circuit (D1, D2).

## Revendications

1. Interface pour un dispositif d'alimentation de lampe, en particulier pour un ballast (EVG) pour lampes à décharge de gaz, présentant une entrée de commande numérique (SE) et une logique d'évaluation (AL) pour le traitement de signaux appliqués aux branchements et pour délivrer en sortie des instructions de commande,
**caractérisée par**
un diviseur de tension ajustable (ST), qui est relié à l'entrée de commande numérique (SE) et alimenté en tension de réseau, destiné à l'ajustement de l'amplitude d'une tension de réseau appliquée à l'entrée de commande numérique, l'information relative à l'amplitude étant convertie en valeurs de réglage de gradation.

2. Interface selon la revendication 1,
**caractérisée par**
des moyens (D1, D2) destinés à la conversion de l'amplitude de la tension de réseau appliquée en une information de largeur d'impulsion.

3. Interface selon la revendication 2,
**caractérisée en ce que**
la logique d'évaluation (AL) est conçue pour convertir l'information de largeur d'impulsion en instructions de commande pour un dispositif d'alimentation de lampe.

4. Interface selon la revendication 2,
**caractérisée en ce que**
la logique d'évaluation (AL) est conçue pour convertir l'information de largeur d'impulsion en valeurs de réglage de gradation pour un dispositif d'alimentation de lampe (EVG).

5. Interface selon l'une quelconque des revendications précédentes,
**caractérisée par**
des diodes Zener (D1, D2), qui soumettent la tension de réseau appliquée à une formation de valeur de seuil bipolaire.

6. Dispositif d'alimentation de lampe, en particulier un ballast à gradation (EVG) pour des lampes à décharge de gaz, présentant une interface (SI) selon l'une des revendications précédentes.

7. Procédé de génération d'instructions de commande pour un dispositif d'alimentation de lampe, en particulier pour un ballast pour lampes à décharge de gaz, avec une interface numérique (SI), présentant les étapes suivantes :
- détection de l'amplitude d'une tension alternative appliquée à l'interface numérique (SI) pour la conversion de l'information relative à l'amplitude en valeurs de réglage de gradation,
- conversion (D1, D2) du niveau de l'amplitude de la tension alternative en une information numérique de largeur d'impulsion, qui reflète combien de temps l'amplitude de la tension alternative dépasse une valeur de seuil prédéterminée, et
- conversion numérique (AL) de l'information de largeur d'impulsion en une instruction de commande pour le dispositif d'alimentation de lampe (EVG).

8. Procédé selon la revendication 7,
**caractérisé par** l'étape :
conversion (D1, D2) de l'information de largeur d'impulsion en valeurs de réglage de gradation pour un dispositif d'alimentation de lampe.

9. Procédé selon la revendication 7 ou 8,
**caractérisé en ce que**
l'amplitude de la tension de réseau appliquée est ajustable (ST) de manière continue.

10. Procédé selon l'une des revendications 7 à 9,
**caractérisé en ce que**
la conversion du niveau d'amplitude en une information numérique de largeur d'impulsion est effectuée au moyen d'un circuit de diode Zener (D1, D2).
